# EUROPÄISCHE PATENTSCHRIFT

(11) **EP 0 259 680 B1**
(45) Veröffentlichungstag und Bekanntmachung des Hinweises auf die Patenterteilung: **08.08.1990**
(21) Anmeldenummer: 87112216.4
(22) Anmeldetag: 22.08.1987
(51) Int. Cl.: B63H 5/06

(54) **Schiff mit einem an seinem Heck angeordneten Propeller und Verfahren zum Betrieb des Schiffes**
Ship with a propeller at the stern and method to propel the ship
Navire avec une hélice disposée à la poupe et procédé pour faire fonctionner le navire

(30) Priorität: 12.09.1986 CH 3668/86
(43) Veröffentlichungstag der Anmeldung: 16.03.1988
(73) Patentinhaber: GEBRÜDER SULZER AKTIENGESELLSCHAFT, CH-8401 Winterthur (CH)
(72) Erfinder: Martin, Patrick Graeme, Rushbrooke Cobh Cork (IE)
(74) Vertreter: Sparing Röhl Henseler Patentanwälte

(56) Entgegenhaltungen:
- FR-A- 805 802
- FR-A- 948 907
- GB-A- 904 702

## Beschreibung

Die Erfindung betrifft ein Schiff mit einem an seinem Heck angeordneten Propeller, der mit einem im Schiffsinnern angeordneten Antriebsmotor gekoppelt ist, und einem nach unten durch eine Kiellinie begrenzten Schiffskörper, der eine Einrichtung zum Einstellen unterschiedlicher Eintauchtiefen des Propellers enthält.

Ferner betrifft die Erfindung ein Verfahren zum Betrieb des Schiffes.

Es sind Schiffe bekannt, insbesondere solche mit einem langsamlaufenden Antriebsmotor und einem Propeller mit grossem Durchmesser, bei denen der grösste Durchmesser und die grösste Eintauchtiefe des Propellers hauptsächlich durch den für dessen Auslegung massgebenden Tiefgang des Schiffes begrenzt sind, der für das Befahren von Gewässern geringer Tiefe, z.B. in Hafeneinfahrten und in Küstennähe, bemessen und damit lediglich während eines Bruchteils der Betriebszeit des Schiffes relevant ist. Entsprechend kann der Propeller nicht auf die während des weitaus grössten Teils der Betriebszeit bestehenden Bedingungen optimiert werden, welche aufgrund der fehlenden Tiefenbeschränkung ohne weiteres die Verwendung eines hinsichtlich des Antriebswirkungsgrads und der Kraftstoffersparnis optimierten Propellers mit wesentlich grösserem Durchmesser zulassen würden.

Bei einem aus der DE-OS 33 03 554 bekannten Schiff der eingangs genannten Art ist ein Propeller mit grösserem Durchmesser auf einer schwenkbaren Propellerwelle angeordnet, die zwischen einer zum Befahren von tiefen Gewässern bestimmten unteren Arbeitsstellung und einer zum Befahren von Gewässern geringer Tiefe bestimmten, inaktiven oberen Stellung verstellt werden kann. In der unteren Arbeitsstellung liegt die Propellernabe unterhalb der Kiellinie. In der oberen, inaktiven Stellung liegt die Propellernabe oberhalb der Kiellinie, und die Propellerflügel werden in dieser Stellung arretiert. Die bekannte Propelleranordnung erfordert einerseits eine relativ aufwendige Lagerung und Steuerung der Propellerwelle, andererseits muss zum Befahren von Gewässern geringer Tiefe das bekannte Schiff durch einen Hilfsantrieb angetrieben und gesteuert werden.

Der Erfindung liegt die Aufgabe zugrunde, ein in dieser Hinsicht verbessertes Schiff zu schaffen, welches mit geringem Aufwand, insbesondere ohne zusätzliche mechanische Steuermittel und ohne Unterbrechung der Leistungsübertragung, eine von Tiefgangsbeschränkungen weitgehend freie Optimierung des Durchmessers und der Eintauchtiefe des Propellers hinsichtlich einer Erhöhung des Propellerwirkungsgrades gestattet.

Diese Aufgabe wird erfindungsgemäss dadurch gelöst, dass das hintere Ende des Schiffskörpers, bezogen auf die Schwimmwasserlinie, die einer zum Befahren tiefer Gewässer vorbestimmten Normallage des Schiffes entspricht, mit einem grösseren Tiefgang ausgeführt ist als das vordere Ende des Schiffskörpers, und dass als Einrichtung zum Einstellen der Eintauchtiefe des Propellers eine zum Trimmen des voll beladenen Schiffes ausgelegte Trimmeinrichtung vorgesehen ist, die ein Absenken des vorderen Endes und ein entsprechendes Anheben des hinteren Endes des Schiffskörpers um ein vorbestimmtes Mass bezüglich der Schwimmwasserlinie gestattet.

Das erfindungsgemässe Verfahren zum Betrieb des Schiffes besteht darin, dass vor dem Befahren von Gewässern geringer Tiefe das Schiff aus der zum Befahren von tiefen Gewässern vorbestimmten Normallage durch Trimmung bugseitig um ein vorbestimmtes Mass bezüglich der Schwimmwasserlinie abgesenkt und heckseitig um ein entsprechendes Mass bezüglich der Schwimmwasserlinie angehoben und in dieser Trimmlage gehalten wird, und dass zum Befahren von tiefen Gewässern das Schiff durch entsprechend entgegengesetzte Trimmung aus dieser Trimmlage in die Normallage zurückgeführt und in dieser Normallage belassen wird.

Die erfindungsgemässe Ausführung des Schiffes ermöglicht auf besonders einfache Weise die Einstellung der jeweils erforderlichen Eintauchtiefe des Propellers, der einen um das Mass der Anhebung des hinteren Schiffsendes grösseren Durchmesser aufweisen kann als bisherige, am Heck feststehend gelagerte Propeller. Zusätzlich wird eine Verbesserung der Unterwasserform des Schiffskörpers erzielt, indem die gegenüber bisherigen Schiffen nach unten verlängerte Kielpartie eine verbesserte Anströmung des relativ tief angeordneten Propellers gewährleistet.

Ausgestaltungen der Erfindung sind in den abhängigen Patentansprüchen angegeben.

Die Ausführung nach Anspruch 2 ermöglicht eine Trimmung des beladenen Schiffes bzw. die Beibehaltung der entsprechenden Trimmlage des Schiffes, z.B. während der Beladung, durch Verlagerung von Brennstoff allein oder in Verbindung mit den in bekannter Weise flutbaren Ballasttanks.

Nach der im Anspruch 3 hervorgehobenen Ausführungsform kann das Schiff in der Trimmlage mit zur Schwimmwasserlinie parallel verlaufender Kiellinie gehalten werden.

Die Ausgestaltung des heckseitigen Endabschnitts des Schiffskörpers gemäss Anspruch 5 ermöglicht eine über die Höhe der Spantquerschnitte optimale Verteilung der jeweiligen Querschnittsteilflächen und damit eine gegenüber bisherigen Ausführungen verbesserte Anströmung des Propellers. Dadurch können insbesondere geringere Lastschwankungen an Propeller und eine Verbesserung des Wirkungsgrades erzielt werden.

Im Zusammenhang mit einem Schiffskörper mit horizontaler Kiellinie ist zwar aus der DE-PS 545 311 eine Hinterschiffsform bekannt, die im entsprechenden Endabschnitt durch annähernd birnenförmig verlaufende Spantlinien bestimmt ist. Diese bekannte Ausgestaltung der Hinterschiffsform führt jedoch nicht zu einer mit der Wirkung der Ausgestaltung nach Anspruch 5 vergleichbaren Verbesserung der Propelleranströmung, welche die erfindungsgemäss nach unten verlängerte Kielpartie und die entsprechend tiefere Einbaulage des Propellers voraussetzt.

Weitere Merkmale ergeben sich aus der folgenden Beschreibung eines in der Zeichnung schematisch dargestellten Ausführungsbeispiels der Erfindung. Es zeigen:
Fig. I ein erfindungsgemäss ausgebildetes Schiff in einer ersten Betriebslage in einer Seitenansicht,
Fig. 2 das Schiff nach Fig. I in einer zweiten Betriebslage, und
Fig. 3 einen Teilschnitt des Schiffskörpers entsprechend der Linie III-III in Fig. I.

Das in der Zeichnung dargestellte Schiff weist einen Schiffskörper I mit einem Bug 2 und einem Heck 3 auf. Am Heck 3 sind ein Steuerruder 4 und ein Propeller 5 angeordnet, der über eine Welle 6 mit einem im Schiffsinnern angeordneten Antriebsmotor 7 gekoppelt ist. Der durch Querschotten II unterteilte Schiffskörper I enthält zwei heckseitig angeordnete Kraftstofftanks 8, von denen in den Figuren I und 2 jeweils nur einer sichtbar ist, und einen bugseitig angeordneten Kraftstofftank 9, der mit den Kraftstofftanks 8 in bekannter, nicht dargestellter Weise verbindbar ist. In den Figuren I und 2 sind die durch eine strichpunktierte Linie angedeutete Schiffsmitte M und der Auftriebsschwerpunkt A sowie die Schwimmwasserlinie W dargestellt.

Die in der Fig. I dargestellte Betriebslage des Schiffes entspricht einer zum Befahren tiefer Gewässer vorbestimmten Normallage, in der die in der Zeichnung vereinfacht durch eine gerade Linie dargestellte Deckpartie 12 des Schiffes parallel zur Wasserlinie W verläuft. In der Fig. 2 ist der Schiffskörper in einer zum Befahren von Gewässern geringer Tiefe vorbestimmten, noch zu beschreibenden Trimmlage I' dargestellt, in der die Deckpartie 12 gegen die Wasserlinie W nach vorne geneigt verläuft. Der Schiffskörper I ist durch eine über die Schiffslänge verlaufende Kiellinie K nach unten begrenzt, die in der in Fig. I dargestellten Normallage des Schiffes eine vom Bug 2 gegen das Heck abfallende Neigung gegen die Horizontale aufweist. Der Schiffskörper I weist daher an seinem heckseitigen Ende bezüglich der der Normallage des Schiffes entsprechenden Schwimmwasserlinie W einen Tiefgang T₃ auf, der grösser ist als der entsprechende, an seinem bugseitigen Ende gemessene Tiefgang T₁.

Zum Befahren von Gewässern geringer Tiefe, z.B. vor dem Einfahren in Küstengewässer und in Häfen, wird durch im Schiffskörper I vorgesehene, nicht dargestellte, an sich bekannte Fördermittel Kraftstoff aus den heckseitigen Kraftstofftanks 8 in den bugseitigen Kraftstofftank 9 gefördert, wodurch die Bugpartie des Schiffskörpers I um den Auftriebsschwerpunkt A abgesenkt und die Heckpartie um ein entsprechendes, vorbestimmtes Mass, beispielsweise um I m bei einer Schiffslänge von ca. 180 m, angehoben wird, bis der Schiffskörper 1 die in der Fig. 2 dargestellte Trimmlage I' einnimmt. Der Neigungswinkel der Kiellinie K bezüglich der Schwimmwasserlinie W kann so bemessen sein, dass die Differenz zwischen dem heckseitigen Tiefgang T₃ und einem im Bereich des Auftriebsschwerpunkts A gemessenen mittleren Tiefgang T₂ des Schiffskörpers I dem erwähnten vorbestimmten Mass der Anhebung der Heckpartie entspricht, so dass sich die Kiellinie K in der in Fig. 2 dargestellten Trimmlage I' des Schiffskörpers I im wesentlichen parallel zur Schwimmwasserlinie W einstellt. Der mittlere Tiefgang T₂ entspricht dem für das Befahren von Gewässern geringer Tiefe zulässigen Konstruktionstiefgang des Schiffes. Bei der Trimmung des Schiffes wird der Auftriebsschwerpunkt A aus seiner optimalen Position (Fig. I) nach vorne in eine der Trimmlage I' entsprechende Position A' (Fig. 2) bewegt. Diese geringfügige, in der Zeichnung übertrieben dargestellte Verschiebung kann zugelassen werden, da davon ausgegangen werden kann, dass die Navigation in Gewässern geringer Tiefe bei reduzierter Geschwindigkeit erfolgt.

Die heckseitigen Kraftstofftanks 8 sind mit einem solchen Volumen ausgelegt, dass sie jederzeit die jeweils im bugseitigen Kraftstofftank 9 befindliche Kraftstoffmenge aufnehmen können. Zusätzlich zu den Kraftstofftanks 8 können in an sich bekannter Weise auch weitere, nicht dargestellte Kraftstoff-Tankräume, vorzugsweise im Hinterschiff, vorgesehen sein. Falls die in den heckseitigen Kraftstofftanks 8 verfügbare Kraftstoffmenge für die beschriebene Trimmung des Schiffes nicht ausreicht, etwa bei weitgehend verbrauchtem Kraftstoffvorrat, kann eine entsprechende Trimmung durch Fluten eines im Bugraum angeordneten Ballasttanks 14 erfolgen. Um die Einhaltung der Normallage des Schiffes auch bei reduzierter Kraftstoffmenge zu gewährleisten, kann auch in der Heckpartie ein entsprechend bemessener, flutbarer Ballasttank 10 vorgesehen sein.

Die Form des Schiffskörpers I ist durch über die Schiffslänge verteilt angenommene Spantquerschnittsflächen 15 bestimmt, die entsprechend der vorbestimmten Lage des Verdrängungsschwerpunkts A des in der Normallage des Schiffskörpers I ausgebildet sind. In der Fig. 3 ist eine der Spantquerschnittsflächen 15 dargestellt, welche dem heckseitigen Endabschnitt des Schiffskörpers I zugeordnet sind. Wie dieser Darstellung zu entnehmen ist, können die im Bereich der axialen Stirnprojektion des strichpunktiert angedeuteten Propellerkreises 17 liegenden Bereiche 15a der Spantquerschnittsflächen 15 so ausgebildet sein, dass die durch sie bestimmte Partie des heckseitigen Endabschnitts des Schiffskörpers I annähernd die Form eines dem Propellerkreis 17 vorgelagerten Verdrängungskörpers erhält. Aufgrund der in der Normallage des Schiffes relativ tiefen Einbaulage des Propellers 5 können die Flächenbereiche 15a im Sinne einer Vergleichmässigung der Anströmung des Propellers 5 über einen grossen Teil seines Umfanges optimiert werden.

## Patentansprüche

I. Schiff mit einem an seinem Heck angeordneten Propeller (5), der mit einem im Schiffsinnern angeordneten Antriebsmotor (7) gekoppelt ist, und einem nach unten durch eine Kiellinie (K) begrenzten Schiffskörper (I), der eine Einrichtung zum Einstellen unterschiedlicher Eintauchtiefen des Propellers (5) enthält, dadurch gekennzeichnet, dass das hintere Ende (3) des Schiffskörpers (I), bezogen auf die Schwimmwasserlinie (W), die einer zum Befahren tiefer Gewässer vorbestimmten Normallage des Schiffes entspricht, mit einem grösseren Tiefgang (Ta) ausgeführt ist als das vordere Ende (2) des Schiffskörpers (I), und dass als Einrichtung zum Einstellen der Eintauchtiefe des Propellers (5) eine zum Trimmen des voll beladenen Schiffes ausgelegte Trimmeinrichtung vorgesehen ist, die ein Absenken des vorderen Endes (2) und ein entsprechendes Anheben des hinteren Endes (3) des Schiffskörpers (I) um ein vorbestimmtes Mass bezüglich der Schwimmwasserlinie (W) gestattet.

2. Schiff nach Anspruch I, dadurch gekennzeichnet, dass die Trimmeinrichtung mindestens einen heckseitig angeordneten Kraftstofftank (8) und mindestens einen mit diesem verbindbaren bugseitig angeordneten Kraftstofftank (9) enthält, der zur zeitweiligen Aufnahme mindestens eines Teils der im heckseitigen Kraftstofftank (8) enthaltenen Kraftstoffmenge ausgelegt ist, und dass heckseitig und bugseitig dem Fassungsvermögen der Kraftstofftanks (8, 9) zumindest annähernd entsprechend bemessene Ballasttanks (10 bzw. 14) vorgesehen sind.

3. Schiff nach Anspruch I oder 2, dadurch gekennzeichnet, dass die Kiellinie (K) des Schiffskörpers (I) in einem von vorne nach hinten zunehmenden Abstand von der der Normallage des Schiffes entsprechenden Schwimmwasserlinie (W) geneigt verläuft, wobei die Differenz zwischen dem am hinteren Ende (3) des Schiffskörpers (I) gemessenen Abstand (Ts) und dem im Bereich des Verdrängungsschwerpunktes (A) des Schiffskörpers gemessenen Abstand (T₂) der Kiellinie (K) von der Schwimmwasserlinie (W) dem betriebsmässig grössten vorbestimmten Mass der Anhebung des hinteren Endes (3) des Schiffskörpers (I) entspricht.

4. Schiff nach einem der vorangehenden Ansprüche, dadurch gekennzeichnet, dass die Form des Schiffskörpers (I) durch Spantquerschnittsflächen (15) bestimmt ist, die je entsprechend einer für die Normallage mit heckseitig grösserem Tiefgang (T₃) des Schiffskörpers (I) optimalen Lage des Verdrängungsschwerpunkts (A) bezüglich der Länge des Schiffskörpers (I) ausgebildet sind.

5. Schiff nach Anspruch 4, dadurch gekennzeichnet, dass der dem Propeller (5) zulaufende Endabschnitt des Schiffskörpers (I) im Bereich der Stirnprojektion des Propellerkreises (17) nach der Art eines dem Propellerkreis (17) vorgelagerten Verdrängungskörpers ausgebildet ist, dessen Querschnittsform hinsichtlich einer gleichförmigen Anströmung des Propellers (5) optimiert ist.

6. Verfahren zum Betrieb des Schiffes nach Anspruch I, dadurch gekennzeichnet, dass vor dem Befahren von Gewässern geringer Tiefe das Schiff aus der zum Befahren von tiefen Gewässern vorbestimmten Normallage durch Trimmung bug seitig um ein vorbestimmtes Mass bezüglich der Schwimmwasserlinie (W) abgesenkt und heckseitig um ein entsprechendes Mass bezüglich der Schwimmwasserlinie (W) angehoben und in dieser Trimmlage (I') gehalten wird, und dass zum Befahren von tiefen Gewässern das Schiff durch entsprechend entgegengesetzte Trimmung aus dieser Trimmlage (I') in die Normallage zurückgeführt und in dieser Normallage belassen wird.

7. Verfahren nach Anspruch 6, dadurch gekennzeichnet, dass die Trimmung des Schiffes durch Verlagerung von Kraftstoff und/oder anderen verbrauchbaren Ballastmitteln von der Heckseite zur Bugseite des Schiffes und umgekehrt erfolgt.

## Claims

1. A ship having a stern screw (5) coupled with a driving engine (7) disposed in the ship, the ship having a hull (1) bounded at the bottom by a keel line (K) and having provision for adjusting the depth of immersion of the screw (5), characterised in that the hull rear end (3) has, referred to the water line (W) corresponding to a normal position of the ship for travelling in deep water, a greater draught (T3) than the hull front end (2), and the provision for adjusting the depth of screw immersion is a trimming system which is adapted to trim the fully laden ship and which enables the hull front end (2) to be lowered and the hull rear end (3) to be raised correspondingly by a predetermined amount relatively to the water line (W).

2. A ship according to claim 1, characterised in that the trimming system comprises at least one stern fuel tank (8) and at least one bow fuel tank (9) connectable to the stern fuel tank (8), the bow fuel tank (9) being designed for the intermittent reception of at least some of the fuel contained in the sterm fuel tank (8); and stern and bow ballast tanks (10, 14, respectively) of a capacity corresponding at least substantially to the capacity of the stern and bow fuel tanks (8, 9) are provided.

3. A ship according to claim 1 or 2, characterised in that the keel line (K) of the hull (1) extends inclinedly and at a distance increasing from front to rear from the water line (W), the difference between the draught (T₃) measured at the stern end (3) of the hull (1) and the draught (T₂) measured near the centre of buoyancy (A) of the hull corresponding to the operationally greatest predetermined lift of the stern end (3) of the hull (1

4. A ship according to any of the previous claims, characterised in that the hull shape is determined by rib cross-sectional surfaces (15) each devised in accordance with such a position of the centre of buoyancy (A) relatively to hull length as is optimal for the normal position of the hull with greater stern draught (T₃).

5. A ship according to claim 4, characterised in that the hull end part converging towards the screw (5) is formed near the end projection of the screw circle (17) like a displacement member which is disposed before the screw circle (17) and whose cross-sectional shape is optimized for uniform approach flow on to the screw (5).

6. A method of operating the ship according to claim 1, characterised in that before entering shallow water the ship is displaced by trimming from its normal deep-water position by being lowered at the bow by a predetermined amount relatively to the water line (W) and by being raised by a corresponding amount at the stern relatively to the water line (W) and is maintained in this trim position (1'), and for deep water travel the ship is returned to its normal position from the latter trim position (1') by appropriate trimming in the opposite sense and left in its normal position.

7. A method according to claim 6, characterised in that the ship is trimmed by the displacement of fuel and/or consumable ballast from stern to bow and vice versa.

## Revendications

1. Bateau comportant une hélice (5), placée à l'arrière, qui est accouplée à un moteur d'entraînement (7) placé à l'intérieur du bateau, et comportant un corps de bateau (1) délimité vers le bas par une ligne de quille (K) et qui contient un dispositif de réglage de différentes profondeurs d'immersion de l'hélice (5), caractérisé en ce que, par rapport à la ligne de flottaison (W) qui correspond à une position normale prédéterminée du bateau, pour la navigation en eau profonde, l'extrémité arrière (3) du corps de bateau (1) a un plus grand tirant d'eau (Ts) que son extrémité avant (2), et en ce qu'on prévoit, comme dispositif de réglage de la profondeur d'immersion de l'hélice (5), un dispositif de correction d'assiette, conçu pour équilibrer le bateau totalement chargé, qui autorise un abaissement de l'extrémité avant (2) et un relevage correspondant de l'extrémité arrière (3) du corps de bateau (1), d'une valeur prédéterminée par rapport à la ligne de flottaison (W).

2. Bateau selon la revendication 1, caractérisé en ce que le dispositif d'assiette contient au moins un réservoir de carburant (8) placé à la poupe et au moins un réservoir de carburant (9), placé à la proue, pouvant être relié au premier et qui est conçu pour recevoir temporairement au moins une partie de la quantité de carburant contenue dans le réservoir (8) arrière, et en ce qu'on prévoit, à la poupe et à la proue, au moins des réservoirs de lest (respectivement 10 et 14) dont la contenance correspond au moins à peu près à celle des réservoirs de carburant (8, 9).

3. Bateau selon la revendication 1 ou 2, caractérisé en ce que la ligne de quille (K) du corps de bateau (1) est inclinée, d'une distance, augmentant de l'avant vers l'arrière, par rapport à la ligne de flottaison (W) correspondant à la position normale du bateau, la différence entre la distance (Tₛ), mesurée à l'extrémité arrière (3) du corps de bateau (1), et la distance (T₂), mesurée dans la région du centre de poussée verticale (A) du corps de bateau, séparant la ligne de quille (K) de la ligne de flottaison (W), correspondant à la plus grande valeur fonctionnelle, prédéterminée, du relevage de l'extrémité arrière (3) du corps de bateau (1).

4. Bateau selon l'une quelconque des revendications 1 à 3, caractérisé en ce que la forme du corps de bateau (1) est définie par des surfaces de section transversale de membrure (15) qui sont configurées chacune pour correspondre à une position optimale du centre de poussée verticale (A), par rapport à la longueur du corps de bateau (1), pour la position normale avec tirant d'eau (T₃) du corps de bateau (1), plus grand côté poupe.

5. Bateau selon la revendication 4, caractérisé en ce que la section terminale du corps de bateau (1), aboutissant à l'hélice (5), est configurée, dans la région de_{'} la projection frontale du cercle d'hélice (17), à la manière d'un corps de déplacement placé devant le cercle d'hélice (17), dont la forme de la section transversale est optimalisée en ce qui concerne l'afflux uniforme de l'eau sur l'hélice (5).

6. Procédé de pilotage du bateau selon la revendication 1, caractérisé en ce qu'avant de naviguer dans des eaux de profondeur réduite, le bateau, passant de la position normale prédéterminée pour naviguer en eau profonde, ests abaissé, à la proue, d'une valeur prédéterminée par rapport à la ligne de flottaison (W) et relevé à la poupe, d'une valeur correspondante par rapport à la ligne de flottaison (W) et est maintenu dans cette assiette (1'), et en ce que pour naviguer en eau profonde, le bateau, par commande inverse, partant de cette assiette (1'), est replacé en position normale et est laissé dans cette position normale.

7. Procédé selon la revendication 6, caractérisé en ce que la commande d'assiette du bateau s'effectue par déplacement de carburant et/ou d'autres moyens de lest consommables, de la poupe à la proue du bateau et inversement.
